# EUROPÄISCHE PATENTSCHRIFT

(11) **EP 0 205 955 B1**
(45) Veröffentlichungstag und Bekanntmachung des Hinweises auf die Patenterteilung: **01.08.1990**
(21) Anmeldenummer: 86107057.1
(22) Anmeldetag: 23.05.1986
(51) Int. Cl.: E04H 12/18

(54) **Kippmast**
Tipping mast
Mât basculant

(30) Priorität: 22.06.1985 DE 3522423
(43) Veröffentlichungstag der Anmeldung: 30.12.1986
(73) Patentinhaber: Rudolf Thomas Stahlbau GmbH & Co. KG, D-5200 Siegburg (DE)
(72) Erfinder: Thomas, Rudolf, D-5200 Siegburg (DE); Tietz, Dietmar, D-5200 Siegburg (DE)
(74) Vertreter: Harwardt, Günther, Dipl.-Ing.

(56) Entgegenhaltungen:
- DE-A- 1 434 644
- DE-A- 2 339 851
- DE-C- 2 319 877
- DE-U- 8 518 207
- GB-A- 2 063 346
- US-A- 1 714 698

## Beschreibung

Die Erfindung betrifft einen Kippmast mit einem ortsfest montierbaren Mastschuh und einem daran kippbar gelagerten Kippmast mit einem unteren Mastfußteil und einem oberen Mastrohrteil, sowie einer doppeltwirkenden hydraulischen Kolben-Zylinder-Einheit, die einerseits am Mastschuh unterhalb des Kipplagerpunktes und andererseits außermittig am Kippmast, insbesondere an dessen Mastrohrteil oberhalb des Kipplagerpunktes anlenkbar ist, wobei der Mastschuh ein im wesentlichen im Querschnitt geschlossener Rohr oder Kastenkörper ist und das Mastfußteil ein im Querschnitt einseitig offener Rohr- oder Kastenkörper ist, der in aufgerichteter Stellung den Mastschuh umschließt und ein mit einem lösbaren Deckel schließbares Handloch aufweist, sowie mit einem Verriegelungsmechanismus zur Verriegelung des Mastschuhs gegenüber dem Mastfußteil bei aufgerichtetem Mast.

Derartige Konstruktionen sind bei Kippmasten yorgesehen, die wegen ihrer Größe nicht manuell niedergelegt oder aufgestellt werden können. Insbesondere sind derartige Konstruktionen bei Masten erforderlich, die eine Toplast tragen, also beispielsweise Beleuchtungseinrichtungen, die zudem regelmäßig gewartet werden müssen.

Aus der Deutschen Patentschrift DE-C 23 19 877 ist ein Kippmast der eingangs genannten Art bekannt, bei dem das Entriegeln und Verriegeln des Mastes durch vertikales Anheben und Senken des Mastrohrteils bzw. des Pfostenoberteils mittels einer Zylinder-Kolben-Einheit in einer Langlochführung des Mastfußteils bzw. des Bodenteils erfolgt. Durch das Heben des Mastes gelangt das Pfostenoberteil aus dem Wirkbereich einer Rückhalteklinke, so daß er prinzipiell mit dem Drehpunkt in der Langlochführung gekippt werden könnte. Die Wirkung der im Sinne einer Verlängerung beaufschlagten Kolben-Zylinder-Einheit, durch die der Mast zum Entriegeln angehoben wird, steht jedoch einer derarigen Kippbewegung gerade entgegen. Als unumgänglicher Bestandteil der dort gezeigten Konstruktion muß daher eine Hilfs-Kolben-Zylinder-Einheitvorgesehen werden, die zum Überkippen des Pfostenoberteils dient, wenn dieser von der druckbeaufschlagten HauptKolben-Zylinder-Einheit angehoben ist oder es muß eine zusätzliche Haltevorrichtung für den Mast in der angehobenen Stellung im Langloch vorhanden sein, nach deren Eingriff die Kolben-Zylinder-Einheit druckentlastet werden kann. Dadurch wird die hydraulische Betätigungsvorrichtung für den Kippmast kompliziert, da sie stets zwei hydraulische Kolben-Zylinder-Einheiten umfassen muß. Die mechanische Haltevorrichtung müßte sehr stark dimensioniert sein, da sie das gesamte Gewicht des Mastes auffangen muß. Für die Bedienung gilt darüber hinaus, daß Fehlermöglichkeiten gegeben sind, wenn die richtige Reihenfolge der Ansteuer- bzw. Umsteuer- und Verriegelungsvorgänge nicht eingehalten wird. Ein Zurückfallen des oberen Pfostenteils in der Langlochführung bei einer Fehlsteuerung oder Fehlbedienung kann zu Schäden am Mast oder an der von ihm getragenen Beleuchtungseinrichtung führen.

Ferner sind aus der GB-A 20 63 346 und der US-A 1 714 698 Kippmastkonstruktionen bekannt, die von Hand, beispielsweise durch ein Seil aufricht und niederlegbar sind. Bei beiden sind gegen eine Federkraft von Hand mit der normalen Handkraft entriegelbare Verriegelungselemente vorgesehen.

Der vorliegenden Erfindung liegt die Aufgabe zugrunde, eine Kippmastkonstruktion zu schaffen, die sowohl im Aufbau als auch in der Steuerung der Betätigungsglieder vereinfacht ist, wobei insbesondere das Einleiten des Kippvorganges erleichtert sein soll, ohne daß die Gefahr besteht, daß dies unbefugt oder unbeabsichtigt erfolgt.

Erfindungsgemäß ist zur Lösung vorgesehen, daß der Verriegelungsmechanismus aus einem gegen Federkraft entriegelbaren, im Mastschuh angebrachten Riegelelement und einem am Mastfußteil angebrachten Einrastmittel besteht, und daß das Riegelelement über die an dem aus dem Mastschuh herausgeführten Ende des schwenkbaren Betätigungshebels anlenkbare Kolben-Zylinder-Einheit verstellbar ist.

Alternativ ist zur Lösung dieser Aufgabe vorgesehen, daß der Verriegelungsmechanismus aus einen gegen Federkraft entriegelbaren, im Mastschuh angebrachten Riegelelement und einem am Mastfußteil angebrachten Einrastmittel besteht, und das Riegelelement über eine aus dem geöffneten Handloch des Mastschuhs herausragende, mit dem Riegelelement oder mit einem daran angeschlossenen Hebelgestänge zeitweilig verbindbare Verlängerungsstange entriegelbar ist.

Durch die erfindungsgemäße Ausgestaltung der Konstruktion kann der Kippvorgang durch eine Druckbeaufschlagung der Kolben-Zylinder-Einheit im Sinne eines Verkürzens eingeleitet werden, nachdem die im Inneren des Mastschuhs gesichert untergebrachte Verriegelungsvorrichtung gelöst ist. Der Mast befindet sich nach dem Lösen der Verriegelungsvorrichtung in einem nahezu labilen Gleichgewicht, so daß in vorteilhafter Weise auf eine Hilfs-Kolben-Zylinder-Einheit oder dergleichen verzichtet werden kann. Die Sicherung gegen unbefugten Zugriff wird dadurch sichergestellt, daß sich der Verriegelungsmechanismus innerhalb des als Kastenkörper ausgebildeten Mastschuhs befindet und nicht manuell von außen entriegelbar ist.

In weiterer Ausgestaltung der Erfindung ist vorgesehen, daß das Riegelelement als verschiebbarer Riegel, verlagerbarer Sperrbolzen, verschwenkbare Klinke oderverdrehbare Nocken und das Einrastmittel als Öse, mit einem Loch versehene Lasche, Raste oder Ausnehmgung ausgebildet ist.

Zur Sicherung des verriegelten Zustandes ist nach der Erfindung in weiterer Ausgestaltung vorgesehen, daß im Inneren des Mastschuhs ein über das Handloch zugängliches Sicherungselement zur Sicherung der Riegelemente anbringbar ist.

Nach einem weiteren wesentlichen Gedanken der Erfindung ist vorgesehen, daß für den Fall, daß ein Betätigungsorgan ständig aus dem Mast herausgeführt ist, zur weiteren Sicherung dieses nur dann in eine entriegelte Stellung überführbar ist, wenn eine Betätigungskraft aufgebracht wird, die höher ist als die normale Handkraft einer Bedienungsperson.

Im Fall der zweiten Alternative, nach der die Entriegelung über eine Verlängerungsstange erfolgt, die zeitweilig anbringbar ist, ist vorgesehen, daß an dem lösbaren Deckel für das Handloch im Mastschuh ein Sperrelement angeordnet ist, und ein Teil des Verriegelungsmechanismus, insbesondere der verlängerbare Handhebel in Verriegelungsstellung bei geschlossenem Deckel durch das Sperrelement blockiert ist.

Diese Maßnahme ist ansich für die Sicherung eines über eine Stellschraube verriegelbaren Riegels durch die GB-A 2 063 346 bekannt.

Durch das vorgesehene Sperrelement wird sichergestellt, daß der Deckel ausschließlich in der Verriegelungsstellung geschlossen werden kann und bei entriegeltem Mechanismus ein Schließen des Deckels verhindert wird. Die jeweilige Bedienungsperson, die den Kippmast nicht ohne ein Verschließen des Deckels verlassen wird, ist somit gezwungen, die Verriegelungsvorrichtung ordnungsgemäß im Sinne eines Verriegelns zu betätigen.

Der Deckel kann weiterhin den Zugang zu innerhalb des Mastschuhs angeordneten Elektroinstallationeneines Lichtmastes gewähren, so daß hiermit eine Doppelfunktion erfüllt ist.

Zur Festlegung der aufsteckbaren Verlängerungsstange ist vorgesehen, daß diese in Entriegelungsstellung am Mastschuh mittels einer Steckbolzenverbindung festlegbar ist.

Hierdurch kann die Bedienungsperson sich auf das Legen des Mastes konzentrieren und ist nicht gezwungen, während dieses Vorganges den Verriegelungsmechanismus gegen die Wirkung der Federkraft festzuhalten.

Ferner ist vorgesehen, daß bei einer Ausführungsform bei der die Entriegelung über die Kolben-Zylinder-Einheit erfolgt, das untere Ende der Kolben-Zylinder-Einheit mittels Steckbolzenverbindung in einem Augloch des beweglichen Betätigungshebels befestigbar ist, daß in Verriegelungsstellung das Augloch am Hebelende oberhalb eines unteren festen Anlenkpunktes für die Kolben-Zylinder-Einheit liegt und daß in Entriegelungsstellung das Hebelende gemeinsam mit dem unteren Ende der Kolben-Zylinder-Einheit am festen unteren Anlenkpunkt mittels Steckbolzenverbindung durch deckungsgleiche Auglöcher festlegbar sind.

Zur Betätigung wird die Kolben-Zylinder-Einheit im Sinne einer Verlängerung beaufschlagt und der Verriegelungsmechanismus dadurch gelöst. Die sich dabei gegen den Boden oder das Fundament abstützende Kolben-Zylinder-Einheit verhindert ein ungewünschtes Überkippen des Mastes.

Der untere Anlenkpunkt der Kolben-Zylinder-Einheit wird nunmehr zugleich am festen unteren Anlenkpunkt festgelegt, wonach die Kolben-Zylinder-Einheit umgesteuert und im Sinne einer Verkürzung druckbeaufschlagt wird. Hierdurch erfolgt erfindungsgemäß das Überkippen des Mastes und dessen kontrolliertes Umlegen. Da das Entriegeln nur mit Hilfe der Kolben-Zylinder-Einheit möglich ist und ohne Herstellen der zusätzlichen Steckverbindung bei einem Umsteuern gleich wieder verriegelt wird, kann bei der hier beschriebenen Ausgestaltung ein Kippen des Mastes nur bei vorschriftmäßig angebrachter Kolben-Zylinder-Einheit erfolgen. Es ist hierdurch eine erhöhte Sicherheit gegen jegliche Fehlbedienung gegeben.

Die Verriegelungsvorrichtung kann in günstiger Ausgestaltung dadurch gekennzeichnet sein, daß bei aufgerichtetem Mast die Öse oder Lasche am Mastfußteil durch eine Öffnung im Mastschuh ins Innere des Mastschuhs hindurchtritt. Diese Ausgestaltung ist insbesondere dann günstig, wenn die Verriegelungsvorrichtung, wie oben beschrieben, einen einfachen Handhebel und einen mit einem Sperrelement versehenen Deckel umfaßt. In gleicher Weise ist jedoch auch die Kombination mit einem, wie ebenfalls oben beschrieben, aus dem Mastschuh vortretenden Hebelende über ein Gestänge möglich, wobei zum Entriegeln des Mastes die Kolben-Zylinder-Einheit am Hebelende anlenkbar ist.

In einer weiteren, zur vorstehend beschriebenen Ausgestaltung alternativen Ausbildung, kann die Verriegelungseinrichtung dadurch gekennzeichnet sein, daß - bei aufgerichtetem Mastein senkrecht zum Betätigungshebel horizontal angeordneter Sperrbolzen durch Langlöcher im unteren Teil des Mastschuhs hindurchtritt und zur Verriegelung des aufgerichteten Mastes mit seinen Enden in Ausnehmungen an den seitlichen unteren Kanten des Mastfußteils eingreift. Hierbei kann der Betätigungshebel als einarmiger Hebel ausgestaltet werden, wodurch die Konstruktion vereinfacht wird, da Zwischenglieder und Übertragungsglieder vollkommen entfallen können.

Obwohl in der Regel der Betätigungshebel durch die gewählte Federkraft bzw. das gewählte Übersetzungsverhältnis von außen nicht manuell zu betätigen sein soll, ist es in bevorzugter Weiterbildung vorgesehen, daß das Sicherungselement ein Sicherungsstift, über den der Riegel, ein an das Riegelelement angeschlossener Hebel oder eine die Feder führende und aus dieser vorstehende Stange festlegtbar ist. In Verbindung mit einem verschließbaren Deckel im Mastschuh ist hiermit die Sicherheit gegen unbefugtes Entriegeln des Mastes nochmals gesteigert.

Der obere Anlenkpunkt für die Kolben-Zylinder-Einheit ist bei aufgerichtetem Mast bevorzugt außermittig am Mastrohrteil senkrecht oberhalb des unteren Anlenkpunktes angeordnet, wobei das entsprechende Lageraue an einem rohrschellenartig angeschweißten Kragen oder einem durch das Rohr durchgesteckten Riegel vorgesehen sein kann. Je größer der Mittenversatz bzw. der horizontale Versatz gegenüber dem Kipplagerpunkt des Kippmastes ist, um so leichter stellt sich das Einleiten des Umlegens des Mastes dar.

Je nach Größe des Mittenversatzes des Kipplagerpunktes kann bei der eingangs genannten ersten Ausgestaltung ggfs. sogar das Kippen manuell eingeleitet werden und damit auf eine einfach wirkende Kolben-Zylinder-Einheit übergegangen werden.

Die Kolben-Zylinder-Einheit ist - wie im Stand der Technik bekannt-als transportable Einheit ausgebildet, die nur bei Bedarf am Kippmast angebracht wird und über ein eigenständiges Druckerzeugungssystem, insbesondere mit Handpumpe, sowie über eigene Steuerungssysteme zum Umsteuern zwischen Verlängerung und Verkürzung sowie insbesondere mit Drosselelementen zum Kontrollieren der Kippgeschwindigkeit des Mastes versehen ist.

Weitere Einzelheiten der erfindungsgemäßen Konstruktion und ein besseres Verständnis der entsprechenden Funktionsweise läßt sich aus den Zeichnungen ersehen.
Fig. 1 zeigt eine Konstruktion mit manuell bedienbarer Entriegelungsvorrichtung innerhalb des Mastschuhs.
Fig. 2 zeigt eine Konstruktion mit einem ersten von außerhalb des Mastschuhs hydraulisch bedienbaren Entriegelungsmechanismus.
Fig. 3 zeigt eine Konstruktion mit einem weiteren von außerhalb des Mastschuhs hydraulisch bedienbaren Entriegelungsmechanismus.

Die sich in den Figuren entsprechenden Teile sind mit gleichen Ziffern versehen und einleitend gemeinsam beschrieben. Jeweils in der linken Bildhälfte ist der Kippmast aufgerichtet und verriegelt, jeweils in der rechten Bildhälfte entriegelt und in die Horizontale gelegt dargestellt.

Die Konstruktion weist einen kastenförmigen Mastschuh 1 mit in der Regel quadratischem Querschnitt auf, dessen Bodenplatte 24 ortsfest an einem Fundament anschraubbar ist. In dem Mastschuh 1, der mit einer oberen Schräge 25 versehen ist, ist in einer Kipplagerstelle 6 ein Kippmast 2 gelagert, der ein Mastfußteil 3 und ein Mastrohrteil 4 umfaßt. Das Mastfußteil 3 des Kippmastes 2 umgreift in aufrechter Stellung den Mastschuh 1, wobei sich seine Grundform als unten und einseitig offener Kasten darstellt. Die Schräge 25 am Mastschuh 1 ermöglicht die Schwenkbewegung der Abdeckplatte 26 des Mastfußteils 3 um den Kipplagerpunkt 6. Auf der Abdeckplatte 26 ist das obere Mastrohrteil 4 von in der Regel rundem Querschnitt aufgesetzt, wobei Knotenbleche 27 zur Verstärkung vorgesehen sind.

Im Winkelbereich zwischen Bodenplatte 24 und Kastenkörper des Mastschuhs 1 ist ein Auglagerbock 15 vorgesehen, an dem eine hydraulische Kolben-Zylinder-Einheit 5 mit dem unteren Ende anlenkbar ist. Das obere Ende der Kolben-Zylinder-Einheit 5 ist in einem Lagerbock 29 anlenkbar, der am Ende eines Riegels oder eines Schellenbandes 23 im Bereich des Mastrohrteils 4 ausgebildet ist. Die Kolben-Zylinder-Einheit 5, deren Steuerungsmittel und Druckerzeugungsmittel nicht dargestellt sind, ist umsteuerbar und kann unter Last jeweils verlängert und verkürzt werden.

In den Fig. 1 und 2 ist im Inneren des Mastfußteils 3 eine senkrecht abstehende Lasche 9 mit einem Loch vorgesehen, die bei aufgerichtetem Mast durch eine öffnung 10 im Mastschuh 1 hindurchtritt. Im Bereich der Öffnung 10 ist im Mastschuh 1 ein Riegel 8 vorgesehen ist, der gegen die Kraft einer Feder 28 vertikal verschiebbar ist. Der Riegel 8 ist in die Lasche 9 einschiebbar und verriegelt den Kippmast 2 durch Anliegen an der Innenwand des Mastschuhs 1.

In Fig. 1 ist an dem Riegel 8 ein zweiarmiger Handhebel 14 angeordnet, der in verriegelter Stellung von einem Sperrelement 13 im Inneren eines lösbaren Deckels 12 blockiert wird. Nach dem Entfernen des Deckels 12 kann der Handhebel 14 insbesondere mittels einer Verlängerungsstange 20 nach unten gedrückt werden, wodurch der Riegel 8 aus der Lasche 9 gezogen wird. In der entriegelten Position ist die Verlängerungsstange 20 mittels einer Steckbolzenverbindung am Mastschuh 1 festlegbar.

In Fig. 2 ist am Riegel 8 ein einarmiger Hebel 30 angeordnet, der über einen Lenker 31 vom Betätigungshebel 32 verstellt werden kann. Der auf einer Drehachse 22 gelagerte zweiarmige Betätigungshebel 32, dessen Hebelende 17 durch eine Öffnung 16 im Mastschuh 1 hindurchtritt, weist außen ein Augloch 19 auf, an dem die Kolben-Zylinder-Einheit 5 anlenkbar ist. Bei einem Verlängern der Kolben-Zylinder-Einheit 5 durch Druckbeaufschlagung wird der Hebel 32 im Uhrzeigersinn bewegt, wodurch der Mast entriegelt wird. In der verdrehten Stellung des Hebels 32 kommt der untere Anlenkpunkt der Kolben-Zylinder-Einheit 5 in Deckung mit dem Augloch 18 des auf der Bodenplatte 24 fest angeordneten Auglagerbock 15. Durch das Herstellen einer Steckbolzenverbindung 21 zwischen unterem Anlenkpunkt der Kolben-Zylinder-Einheit 5, Hebelende 17 und Auglagerbock 15 wird zugleich der Verriegelungsmechanismus 7 in seiner Entriegelungsstellung gehalten und die Kolben-Zylinder-Einheit 5 so festgelegt, daß eine Druckbeaufschlagung im Sinne eines Verkürzens ein Umlegen des Kippmastes 2 bewirkt. Ein Sicherungsbolzen ist an einem Teil des Riegels 8 zum Sichern des Verriegelungsmechanismus 7 vorgesehen.

In Fig. 3 ist ein Betätigungshebel 36 im Inneren des Mastschuhs 1 auf einer Drehachse 35 gelagert und tritt mit dem Hebelende 17 durch eine Öffnung 16 im Mastschuh 1 hindurch.

Das gekröpfte Hebelende 17 weist ein oberes Augloch 19 zum Anlenken des unteren Endes der Kolben-Zylinder-Einheit 5 sowie ein unteres Augloch 37 auf, daß sich in Verriegelungsstellung oberhalb des Augloches 18 im Auglagerbock 15 befindet. Am Betätigungshebel 36 ist ein senkrecht dazu stehender horizontal angeordneter Sperrbolzen 38 befestigt, der durch Langlöcher 39 im Mastschuh 1 beiderseits hindurchtritt. Dieser Sperrbolzen 38 greift in der Verriegelungsstellung in Ausnehmungen 40 an der Unterkante des Mastfußteils 3 ein, die mit Abstand von der Bodenplatte 24 verläuft, und verriegelt in dieser Weise den Mast in aufrechter Stellung. An dem Betätigungshebel 36 ist eine Stange 41 angelenkt, über die die Kraft einer Feder 28 auf den Betätigungshebel 36 im Sinne eines Hochhaltens übertragen wird. Die Stange 41 ist mit einem Sicherungsbolzen 42 verriegelbar. Nach einem Entsichern der Stange 41 kann der Betätigungshebel 36 durch Druckbeaufschlagung der Kolben-Zylinder-Einheit 5 im Sinne eines Verlängerns gegen die Kraft der Feder 28 nach unten gedrückt werden, wodurch der Sperrbolzen 38 aus dem Bereich der Ausnehmung 40 gelangt, wodurch der Kippmast 2 entriegelt ist. Durch Herstellen einer Steckbolzenverbindung 33 zwischen dem unteren Augloch 37 im Hebelende 17 des Betätigungshebels 36 und dem Augloch 18 im Auglagerbock 15 kann die Entriegelungsstellung des Sperrbolzens 38 gesichert und zugleich ein fester Anlenkpunkt für das untere Ende der Kolben-Zylinder-Einheit 5 hergestellt werden, so daß durch eine Druckbeaufschlagung im Sinne eines Verkürzens der Kolben-Zylinder-Einheit 5 ein Überkippen des Mastes eingeleitet werden kann.

Alternativ kann die Lasche g durch eine verschwenkbare Klinke ersetzt werden. Diese ist dann schwenkbar am Mastfußteil 3 angeordnet und durch eine Feder belastet. Beim Aufrichten des Mastes wird die Klinke durch die Öffnung 10 hindurchbewegt und legt sich mit einem Hakenteil an die Innenwandung des Mastschuhteiles 1 an, wodurch Mastschuh und Mastfußteil miteinander verriegelt werden. In ähnlicher Weise könnte ein verdrehbarer Nocken vorgesehen sein, der nach seinem Verdrehen eine formschlüssige Verbindung zwischen dem Mastfußteil 3 und dem Mastschuh 1 erzeugt.

## Patentansprüche

1. Kippmast mit einem ortsfest montierbaren Mastschuh (1) und einem daran kippbar gelagerten Kippmast (2) mit einem unteren Mastfußteil (3) und einem oberen Mastrohrteil (4), sowie einer doppeltwirkenden hydraulischen Kolben-Zylinder-Einheit (5), die einerseits am Mastschuh (1) unterhalb des Kipplagerpunktes (6) und andererseits außermittig am Kippmast (2), insbesondere an dessen Mastrohrteil (4), oberhalb des Kipplagerpunktes (6) anlenkbar ist, wobei der Mastschuh (1) ein im wesentlichen im Querschnitt geschlossener Rohr oder Kastenkörper ist und das Mastfußteil (3) ein im Querschnitt einseitig offener Rohr- oder Kastenkörper ist, der in aufgerichteter Stellung den Mastschuh (1) umschließt und ein mit einem lösbaren Deckel (12) verschließbarens Handloch (11) aufweist, sowie mit einem Verriegelungsmechanismus (7) zur Verriegelung des Mastschuhs (1) gegenüber dem Mastfußteil (3) bei aufgerichtetem Mast, dadurch gekennzeichnet, daß der Verriegelungsmechanismus an einem gegen Federkraft entriegelbaren, im Mastschuh (1) angebrachten Riegelelement (8, 38) und einem am Mastfußteil (3) angebrachten Einrastmittel (9, 40) besteht, und daß das Riegelelement (8, 38) über die an dem aus dem Mastschuh (1) herausgeführen Ende (17) des schwenkbaren Betätigungshebels (28, 36) anlenkbare Kolben-Zylinder-Einheit (5) verstellbar ist.

2. Kippmast mit einem ortsfest montierbaren Mastschuh (1) und einem daran kippbar gelagerten Kippmast (2) mit einem unteren Mastfußteil (3) und einem oberen Mastrohrteil (4), sowie einer doppeltwirkenden hydraulischen Kolben-Zylinder-Einheit (5), die einerseits am Mastschuh (1) unterhalb des Kipplagerpunktes (6) und andererseits außermittig am Kippmast (2), insbesondere an dessen Mastrohrteil (4), oberhalb des Kipplagerpunktes (6) anlenkbar ist, wobei der Mastschuh (1) ein im wesentlichen im Querschnitt geschlossener Rohr oder Kastenkörper ist und das Mastfußteil (3) ein im Querschnitt einseitig offener Rohr- oder Kastenkörper ist, der in aufgerichteter Stellung den Mastschuh (1) umschließt und ein mit einem lösbaren Deckel (12) verschließbares Handloch (11) aufweist, sowie mit einem Verriegelungsmechanismus (7) zur Verriegelung des Mastschuhs (1) gegenüber dem Mastfußteil (3) bei aufgerichtetem Mast, dadurch gekennzeichnet, daß der Verriegelungsmechanismus an einem gegen Federkraft entriegelbaren, im Mastschuh (1) angebrachten Riegelelement (8) und einem am Mastfußteil (3) angebrachten Einrastmittel (9) besteht, und das Riegelelement (8) über eine aus dem geöffneten Handloch (11) des Mastschuhs (1) herausragende mit dem Riegelelement (8) oder mit einem daran angebrachten Hebelgestänge zeitweilig verbindbare Verlängerungsstränge (20) entriegelbar ist.

3. Kippmast nach Anspruch 1 oder 2, dadurch gekennzeichnet, daß das Riegelelement als verschiebbarer Riegel (8), verlagerbarer Sperrbolzen (38), verschwenkbare Klinke oder verdrehbarer Nocken und das Einrastmittel als Öse, mit einem Loch versehene Lasche (9), Raste oder Ausnehmung (40) ausgebildet ist.

4. Kippmast nach Anspruch 1 oder 2, dadurch gekennzeichnet, daß im Inneren des Mastschuhs (1) ein über das Handloch (11) zugängliches Sicherungselement (34,42) zur Sicherung des Riegelelementes (8, 38) in Riegelstellung anbringbar ist.

5. Kippmast nach Anspruch 1, dadurch gekennzeichnet, daß die zur Entriegelung des Riegel elementes (8, 38) auf das aus dem Mastschuh (1) herausgeführte Ende (17) des schwenkbaren Betätigungshebels (28, 36) aufzubringende Betätigungskraft die normale Handkraft einer Betätigungsperson übersteigt.

6. Kippmast nach Anspruch 2, dadurch gekennzeichnet, daß an dem lösbaren Deckel (12) für das Handloch (11) im Mastschuh (1) ein Sperrelement (13) angeordnet ist und ein Teil des Verriegelungsmechanismus (7), insbesondere der verlängerbare Handhebel (14), in Verriegelungsstellung bei geschlossenem Deckel (12) durch das Sperrelement (13) blockiert ist.

7. Kippmast nach Anspruch 2, dadurch gekennzeichnet, daß die aufsteckbare Verlängerungsstange (20) in Entriegelungsstellung am Mastschuh (1) mittels einer Steckbolzenverbindung (21) festlegbar ist.

8. Kippmast nach Anspruch 1, dadurch gekennzeichnet, daß das untere Ende der Kolben-Zylinder-Einheit (5) mittels Steckbolzenverbindung in einem Augloch (19) des beweglichen Betätigungshebels (28, 36) befestigbar ist, daß in Verriegelungsstellung das Augloch (19) am Hebelende (17) oberhalb eines unteren festen Anlenkpunktes (15) für die Kolben-Zylinder-Einheit (5) liegt und daß in Entriegelungsstellung das Hebelende (17) gemeinsam mit dem unteren Ende der Kolben-Zylinder-Einheit (5) am festen unteren Anlenkpunkt (15) mittels Steckbolzenverbindung (21) durch deckungsgleiche Auglöcher (18, 19) festlegbar sind.

9. Kippmast nach Anspruch 1, dadurch gekennzeichnet, daß bei aufgerichtetem Mast die Öse oder Lasche (9) am Mastfußteil (3) durch eine Öffnung (10) im Mastschuh (1) ins Innere des Mastschuhs (1) hindurchtritt.

10. Kippmast nach Anspruch 3, dadurch gekennzeichnet, daß - bei aufgerichtetem Mast - ein senkrecht zum Betätigungshebel (36) horizontal angeordneter Sperrbolzen (38) durch Langlöcher (39) im unteren Teil des Mastschuhs (1) hindurchtritt und zur Verriegelung des aufgerichteten Mastes mit seinen Enden in Ausnehmungen (40) an den seitlichen unteren Kanten des Mastfußteiles (3) eingreift.

11. Kippmast nach Anspruch 4, dadurch gekennzeichnet, daß das Sicherungselement ein Sicherungsstift (34, 42) ist, über den der Riegel (8) ein an das Riegelelement (8, 38) angeschlossener Hebel (36) oder eine die Feder (28) führende und aus dieser vorstehende Stange (41) fest- legbar ist.

12. Kippmast nach einem der Ansprüche 1, 2 oder 5, dadurch gekennzeichnet, daß der obere Anlenkpunkt für die Kolben-Zylinder-Einheit (5) - bei aufgerichtetem Mast - senkrecht oberhalb des unteren Anlenkpunktes außermittig am Mastrohrteil (4) angeordnet und insbesondere als Steckbolzenverbindung mit einem rohrschellenartig angeschweißten Kragen (23) oder einem durch das Rohr durchgesteckten Riegel ausgebildet ist.

## Revendications

1. Mât basculant, comportant un sabot de mât (1) pouvant être monté en un emplacement fixe et, monté basculant dans ce sabot, un mât basculant (2) avec une partie pied de mât inférieure (3) et une partie tube de mât supérieure (4), ainsi qu'une unité piston-cylindre hydraulique à double action (5), laquelle peut être articulée d'une part sur le sabot de mât (1), en dessous du point du palier de basculement (6) et d'autre part, de manière excentrée, sur le mât basculant (2), notamment sur la partie tube (4) de celui-ci, au-dessus du point du palier de basculement (6), le sabot (1) du mât étant un tube ou corps-caisson à section droite sensiblement fermée, et la partie pied (3) du mât étant un corps tubulaire ou en forme de caisson à section droite ouverte d'un côté qui, en position dressée, entoure le sabot (1) du mât et présente un trou de poing (11) pouvant être fermé par un couvercle amovible (12), ainsi qu'un mécanisme de verrouillage (7) pour verrouiller le sabot (1) du mât par rapport à la partie pied (3) du mât lorsque le mât est dressé, caractérisé par le fait que le mécanisme de verrouillage consiste en un élément de verrouillage agencé dans le sabot (1) du mât, déverrouillable contre une force élastique, et en un moyen d'enclenchement (9, 40) agencé sur la partie pied (3) du mât, et par le fait que l'élément de verrouillage (8, 38) peut être déplacé par l'unité piston-cylindre (5) articulée sur l'extrémité (17) du levier d'actionnement pivotant (28, 36), laquelle sort du sabot (1) du mât.

2. Mât basculant, comportant un sabot de mât (1) pouvant être monté en un emplacement fixe et, monté basculant dans ce sabot, un mât basculant (2) avec une partie pied de mât inférieure (3) et une partie tube de mât supérieure (4), ainsi qu'une unité piston-cylindre hydraulique à double action (5) qui peut être articulée d'une part sur le sabot de mât (1), en dessous du point du palier de basculement (6) et d'autre part, de manière excentrée, sur le mât basculant (2), notamment sur la partie tube (4) de celui-ci, au-dessus du point du palier de basculement (6), le sabot (1) du mât étant un tube ou corps-caisson à section droite sensiblement fermée, et la partie pied (3) du mât étant un corps tubulaire ou en forme de caisson à section droite ouverte d'un côté qui, en position dressée, entoure le sabot (1) du mât et présente un trou de poing (11) pouvant être fermé par un couvercle amovible (12), ainsi qu'un mécanisme de verrouillage (7) pour verrouiller le sabot (1) du mât par rapport à la partie pied (3) du mât lorsque le mât est dressé, caractérisé par le fait que le mécanisme de verrouillage consiste en un élément de verrouillage (8) déverrouillable contre une force élastique, agencé dans le sabot (1) du mât, et en un moyen d'enclenchement (9) agencé sur la partie pied (3) du mât, et l'élément de verrouillage (8) peut être déverrouillé par une tige prolongatrice (20) qui déborde hors du trou de poing ouvert (11) du sabot (1) du mât et peut être reliée temporairement à l'élément de verrouillage (8) ou à une tige de levier agencée sur celui-ci.

3. Mât basculant selon revendication 1 ou 2, caractérrisé par le fait que l'élément de verrouillage est réalisé en tant que verrou mobile en translation (8), pêne déplaçable, cliquet pivotant ou mentonnet tournant, et le moyen d'enclenchement est réalisé en tant qu'anneau, patte (9) munie d'un trou, cran d'arrêt ou évidement (40).

4. Mât basculant selon revendication 1 ou 2, caractérisé par le fait qu'un élément d'arrêt (34, 42) accessible par le trou de poing (11), pour arrêter l'élément de verrouillage (8, 38) dans la position de verrouillage, peut être agencé à l'intérieur du sabot (1) du mât.

5. Mât basculant selon revendication 1, caractérisé par le fait que la force d'actionnement qui, pour le déverrouillage de l'élément de verrouillage (8, 38), doit être appliquée sur l'extrémité (17) du levier d'actionnement pivotant (28,36) dépassant du sabot (1) du mât, excède la force manuelle normale d'un opérateur.

6. Mât basculant selon revendication 2, caractérisé par le fait qu'un élément de blocage (13) est agencé sur le couvercle amovible (12) pour le trou de poing (11) dans le sabot (1) du mât, et une partie du mécanisme de verrouillage (7), notamment le levier à main prolongeable (14), est bloquée par l'élément de blocage (13), dans la position de verrouillage, lorsque le couvercle est fermé (12).

7. Mât basculant selon revendication 2, caractérisé par le fait que la tige prolongatrice emboîtable (20) peut être immobilisée en position de devérrouillage, sur le sabot (1) du mât, au moyen d'une liaison par axe débrochable (21).

8. Mât basculant selon revendication 1, caractérisé par le fait que l'extrémité inférieure de l'unité piston-cylindre (5) peut être fixée au moyen d'une liaison par axe débrochable dans un trou (19) du levier d'actionnement mobile (28, 36), par le fait que, dans la position de verrouillage, ce trou (19) à l'extrémité (17) du levier se trouve au-dessus d'un point inférieur fixe (15) prévu pour l'articulation de l'unité piston-cylindre (5), et par le fait que, dans la position de déverrouillage, l'extrémité (17) du levier peut être immobilisée, conjointement avec l'extrémité inférieure de l'unité piston-cylindre (5), sur le point d'articulation inférieur (15), cela par liaison par axe débrochable (21), par des trous alignés (18, 19).

9. Mât basculant selon revendication 1, caractérisé par le fait que, lorsque le mât est dressé, l'anneau ou la patte (9) sur la partie pied (3) du mât pénètre à l'intérieur du sabot (1) du mât, par une ouverture (10) dans le sabot (1) du mât.

10. Mât basculant selon revendication 3, caractérisé par le fait que, lorsque le mât est dressé, un pêne (38) agencé horizontalement, perpendiculairement au levier d'actionnement (36), pénètre par des trous allongés (39) dans la partie inférieure du sabot (1) du mât et, pour le verrouillage du mât dressé, s'engage par ses extrémités dans des évidements (40) dans les bords latéraux inférieurs de la partie pied (3) du mât.

11. Mât basculant selon revendication 4, caractérisé par le fait que l'élément d'arrêt est une goupille de sécurité (34, 42) par laquelle on peut immobiliser le verrou (8), un levier (36) raccordé à l'élément de verrouillage (8, 38), ou une tige (41) guidant le ressort (28) et débordant de celui-ci.

12. Mât basculant selon l'une des revendications 1, 2 ou 5, caractérisé par le fait que, lorsque le mât est dressé, le point supérieur prévu pour l'articulation de l'unité piston-cylindre (5) est situé verticalement au-dessus du point d'articulation inférieur, en position excentrée sur la partie tube (4) du mât et est notamment réalisé en tant que liaison par axe débrochable avec un collet (23) du genre collier rapporté par soudage, ou avec un verrou passé au travers du tube.

## Claims

1. A tiltable pole comprising a pole shoe (1) attachable so as to be stationary, and a tiltable pole (2) supported thereon so as to be tiltable and having a lower pole base part (3) and an upper tubular pole part (4), as well as comprising a double-acting hydraulic piston/cylinder unit (5) articulated at the pole shoe (1) below the pivot bearing point (6) on the one hand and eccentrically at the tiltable pole (2) on the other hand, especially at its tubular pole part (4) above the pivot bearing point (6), with the pole shoe (1) being essentially a tube or box member with a closed cross-section and with the pole base part (3) being a tube or box member whose cross-section is open on one side and which, in the upright position, encloses the pole shoe (1) and has been provided with a handhole (11) closable with a removable cover (12), as well as comprising a locking mechanism (7) for locking the pole shoe (1) relative to the pole base part (3) when the pole is in the upright condition, characterised in that the locking mechanism consists of a locking element (8, 38) which is unlockable against the force of a spring and attached in the pole shoe (1) and of engaging means (9, 40) attached to the pole base part (3) and that the locking element (8, 38) is adjustable via the piston/cylinder unit (5) articulatable at the end (17) of the pivotable operating lever (28, 36) projecting from the pole shoe (1).

2. A tiltable pole comprising a pole shoe (1) attachable so as to be stationary, and a tiltable pole (2) supported thereon so as to be tiltable and having a lower pole base part (3) and an upper tubular pole part (4), as well as comprising a double-acting hydraulic piston/cylinder unit (5) articulated at the pole shoe (1) below the pivot bearing point (6) on the one hand and eccentrically at the tiltable pole (2) on the other hand, especially at its tubular pole part (4) above the pivot bearing point (6), with the pole shoe (1) being essentially a tube or box member with a closed cross-section and with the pole base part (3) being a tube or box member whose cross-section is open on one side and which, in the upright position, encloses the pole shoe (1) and has been provided with a handhole (11) closable with a removable cover (12), as well as comprising a locking mechanism (7) for locking the pole shoe (1) relative to the pole base part (3) when the pole is in the upright condition, characterised in that the locking mechanism consists of a locking element (8) which is unlockable against the force of a spring and attached in the pole shoe (1) and of engaging means (9) attached to the pole base part (3) and that the locking element (8) may be unlocked via an extension bar (20) projecting from the open handhole (11) of the pole shoe (1) and temporarily connectable to the locking locking pin (38), a pivotable latch or a twistable cam and that the engaging means are designed as an eye, a clip (9) provided with a hole, a catch or a recess (40).

4. A tiltable pole according to claim 1 or 2, characterised in that for the purpose of securing the locking element (8, 38) in the locked position, the inside of the pole shoe (1) may be provided with a securing element (34, 42) accessible via the handhole (11).

5. A tiltable pole according to claim 1, characterised in that the operating force to be applied to the end (17) of the pivotable operating lever (28, 36) projecting from the pole shoe (1) for the purpose of unlocking the locking element (8, 38) exceeds the standard manual force of an operative.

6. A tiltable pole according to claim 2, characterised in that at the removable cover (12) for the handhole (11) in the pole shoe (1) there has been arranged a blocking element (13) and that part of the locking mechanism (7), especially the extendable hand lever (14), is blocked by the blocking element (13) in the locked condition with the cover (12), being in position.

7.A tiltable pole according to claim 2, characterised in that in the unlocked condition, the plug- in extension bar (20) may be fixed to the pole shoe (1) by means of a socket pin connection (21).

8. A-tiltable pole according to claim 1, characterised in that the lower end of the piston/cylinder unit (5) may be fixed by a socket pin connection in an eye hole (19) of the movable operating lever (28, 36), that in the locked condition, the eye hole (19) at the lever end (17) is positioned above a lower fixed articulation point (15) for the piston/ cylinder unit (5) and that in the unlocked condition, the lever end (17) together with the lower end of the piston/cylinder unit (5) may be fixed at the fixed lower articulation point (15) by means of socket pins (21) extending through congruent eye holes (18, 19).

9. A tiltable pole according to claim 1, characterised in that with the pole in the upright position, the eye or clip (9) at the pole base part (3) passes through an aperture (10) in the pole shoe (1) into the interior of the pole shoe (1).

10. A tiltable pole according to claim 3, characterised in that with the pole in the upright position, a locking pin (38) horizontally arranged at right angles relative to the operating lever (36) passes through oblong holes (39) in the lower part of the pole shoe (1), with its ends, for the purpose of locking the upright pole, engaging recesses (40) in the lateral lower edges of the pole base part (3).

11. A tiltable pole according to claim 4, characterised in that the securing element is a securing pin (34, 42) via which the bolt (8), a lever (36) connected to the locking element (8, 38) or a bar (41) guiding the spring (28) and projecting therefrom may be fixed.

12. A tiltable pole according to'one of claims 1, 2 or 5, characterised in that with the pole being in the upright position, the upper articulation point for the piston/cylinder unit (5) has been provided vertically above the lower articulation point and eccentrically at the tubular pole part (4) and designed especially in the form of a socket pin connection with a collar (23) welded on like a pipe clip or with a bolt passing through the tube.
